# EUROPÄISCHE PATENTSCHRIFT

(11) **EP 1 920 910 B1**
(45) Veröffentlichungstag und Bekanntmachung des Hinweises auf die Patenterteilung: **30.12.2009**
(21) Anmeldenummer: 07119051.6
(22) Anmeldetag: 23.10.2007
(51) Int. Cl.: B31B 1/74, B31B 1/88

(54) **Vorrichtung und Verfahren zur Inlinekontrolle von Brailleschriften bei der Faltschachtelherstellung**
Device and method for inline control of Braille writing for manufacturing folding boxes
Procédé et dispositif destinés au contrôle en ligne de l'écriture en braille dans la fabrication de boîtes pliantes

(30) Priorität: 08.11.2006 DE 102006052647
(43) Veröffentlichungstag der Anmeldung: 14.05.2008
(73) Patentinhaber: Heidelberger Druckmaschinen AG, 69115 Heidelberg (DE)
(72) Erfinder: Compera, Christian, Dr., 69250 Schönau (DE)

(56) Entgegenhaltungen:
- EP-A- 0 885 809
- EP-A- 1 820 632
- DE-U1-202005 017 869

## Beschreibung

Die Erfindung betrifft eine Vorrichtung und ein Verfahren zur Inlinekontrolle von Brailleschriften bei der Faltschachtelherstellung gemäß dem Oberbegriff von Anspruch 1 bzw. Anspruch 6.

Faltschachteln sind Verpackungen aus Karton oder Wellpappe, in geringem Umfang auch aus Kunststoff, die je nach Konstruktion während des Faltprozesses an einer oder mehreren Stellen beleimt werden. Sie werden in der Regel aus einem Zuschnitt produziert. Die Zuschnitte werden üblicherweise auf einer Bogenstanze ausgestanzt. Der Zuschnitt muss mindestens an einer Kante verklebt werden. Die gefalteten Schachteln kommen im flachliegenden Zustand aus der Faltschachtel-Klebemaschine. Das Aufstellen und Befüllen der Schachtel kann maschinell oder auch manuell erfolgen.

Neben den Faltungen, die zur Herstellung der Faltschachteln erforderlich sind, werden als Vorbereitung für den anschließenden Produktionsschritt auch weitere Rilllinien in der Faltschachtel-Klebemaschine vorgebrochen (vorgefaltet). Dadurch werden das Aufstellen der Schachtel und das spätere Befüllen erleichtert.

Der eigentliche Klebeprozess ist nur ein Teil des komplexen maschinellen Vorganges bei der Herstellung von Faltschachteln. Je nach Art der Schachtel sind vor dem Leimauftrag diverse Faltungen in und quer zur Laufrichtung der Maschine auszuführen, um die Faltschachtel konstruktionsgerecht für das Aufrichten vorzubereiten und den Leim an der richtigen Stelle aufzutragen.

Faltschachtelklebemaschinen zur Herstellung von Faltschachteln aus Zuschnitten weisen bekanntermaßen mehrere Bearbeitungsstationen auf, die von den Zuschnitten der Faltschachtel nacheinander durchlaufen werden, dies sind beispielsweise:

### Einleger

Die Schachtelzuschnitte werden am Einleger zwischen zwei seitlich justierbare Stapelwände platziert. Umlaufende Einlegerriemen ziehen den jeweils untersten Zuschnitt in die Maschine. Durch in der Höhe einstellbare Stellzungen können Doppeleinzüge ausgeschlossen werden, somit ist ein optimalen und markierungsfreies Einziehen der Zuschnitte gewährleistet.

Der Einleger vereinzelt die Zuschnitte und sorgt für einen definierten Abstand der Zuschnitte zueinander.

### Ausrichtestation

Um die Zuschnitte für den nachfolgenden Faltvorgang exakt mit zur Transportrichtung parallelen Rilllinien auszurichten, ist es bekannt, unmittelbar hinter dem Einleger eine so genannte Ausrichtstation anzuordnen. Das Ausrichten der Zuschnitte erfolgt an einer Führungsleiste, die sich in Transportrichtung erstreckt und gegen die die Zuschnitte seitlich geführt werden.

### Vorbrecher

Im Vorbrecher werden die Rilllinien einmal vorgebrochen und dann wieder flach in die nachfolgende Station übergeleitet. Durch das Vorbrechen (Vor- und Zurückfalten) der Rilllinien werden diese weich und geschmeidig gemacht. Dadurch lassen sich geklebte Schachteln später leichter öffnen, das Befüllen wird vereinfacht. Der Vorbrecher bietet auch die Möglichkeit, Zusatzeinrichtungen aufzunehmen.

### Faltstation

Hier werden die Zuschnitte gefaltet und verklebt. Das Unterleimwerk am Anfang der Faltstation stellt einen präzisen Leimauftrag und spritzarmes Arbeiten auch bei höchsten Produktionsgeschwindigkeiten sicher.

### Überleitstation

Die geklebten Schachteln werden in der Station für die geschuppte Übergabe in die Pressstation vorbereitet. Bei Einsatz von Codeleser oder Leimauftragskontrolle können fehlerhafte Schachteln in der Überleitstation mittels Zusatzeinrichtung ausgeschleust werden. In dieser Station werden die Schachteln gezählt sowie einzelne Schachteln über eine Markiereinrichtung seitlich versetzt abgelegt; damit ist der Schachtelstrom für eine schnelle und einfache manuelle Abnahme optimal vorbereitet.

### Sammel- und Presseinrichtung

In der langsamer laufenden Pressstation werden die geschuppten Schachteln, unter präzise einstellbarem Druck, zwischen umlaufenden Pressgurten geführt, um den Leim auch bei hohen Produktions-Geschwindigkeiten abbinden zu lassen. FaltschachtelKlebemaschinen können hierzu mit einer elektronischen Einrichtung zur zuschnittabhängigen Steuerung der Geschwindigkeit für die Sammel- und Presseinrichtung ausgerüstet sein. Diese stellt automatisch das genaue Einhalten der eingestellten Schuppung sicher- und damit Strangdicke und gleichmäßige Pressung der Schachteln auch bei unterschiedlichem Schachtelfluss.

### Zusatzmaschinen

Im Anschluss an die Sammel- und Presseinrichtung besteht die Möglichkeit, halbautomatische oder vollautomatische Abpackmaschinen zu installieren. Die geklebten Schachteln werden dann maschinell direkt in Umkartons verpackt bzw. für eine erleichterte Handabnahme vorbereitet.

Am Einleger einer Faltschachtel-Klebemaschine kann zusätzlich ein Voreinleger für das Zuführen eines ununterbrochenen Faltschachtel-Zuschnittstroms angeschlossen werden.

Mit der Option eines Voreinlegers und einer Abpackmaschine an der Faltschachtel-Klebemaschine wird ein umfassendes vollautomatisches System für höchste Produktionsleistung und Produktqualität zur Verfügung gestellt - ein hoch wirtschaftliches System, exakt zugeschnitten auf die Bedürfnisse des Profianwenders.

Weiterhin können Leimauftrags- und Kontrollgeräte, Düsenleimwerke (für Kalt- und Heißleim) sowie Codeleser und Leimauftragskontrollgeräte integriert werden.

Der Transport der Zuschnitte durch die einzelnen Bearbeitungsstationen erfolgt mittels oberer und unterer Förderriemen, die jeweils auf ihrer den Zuschnitten abgewandten Seite abgestützt sind. In der Regel werden über die Maschinenbreite zwei Paare von schmalen Riemen eingesetzt, die zur Anpassung auf verschieden Schachtelformate für die optimale Berührungslinie mit den Zuschnitten quer positioniert werden können. Positionsanzeigen für die formatbezogene Verstellung der Rollschienen sorgen für kurze Rüstzeiten bei Einstellungen und Wiederholaufträgen. Die oberen Rollschienen sind abhebbar. Das erleichtert die Einstellarbeiten und reduziert Rüstzeiten. Zudem lassen sich die Zuschnitte leicht herausnehmen.

Derartige Faltschachtelklebemaschinen sind beispielsweise aus der EP 10 01 877 B1 bekannt.

Dienen die Faltschachteln zur Verpackung von Arzneimitteln, so ist es gesetzlich vorgeschrieben, die Bezeichnung des Arzneimittels in Blindenschrift (so genannte Braille-Schrift) auf die Faltschachtel aufzubringen (bspw. durch Prägen). Dazu wurde vom Fachverband Faltschachtel-Industrie (FFI) e.V. eine technische Richtlinie "Blindenschrift in der Faltschachtel-Herstellung" herausgegeben, die als Leitfaden für eine standardisierte Herstellung der Brailleschrift auf Faltschachteln dient.

In der Vergangenheit erfolgte die Prägung der Brailleschrift üblicherweise während des Stanzprozesses in der Bogenstanze bei der Herstellung der Zuschnitte. Dies ist jedoch aufwendig, da ein Stanzbogen etliche Nutzen (Zuschnitte) enthält und für jeden Nutzen ein Werkzeugpaar bestehend aus Matrize und Patrize bereitgestellt werden muss. Es entstehen somit sehr hohe Werkzeugkosten. Weiterhin hat es sich gezeigt, dass die Stanzbögen dazu neigen, an den Prägewerkzeugen für die Brailleschrift hängen zu bleiben und so den Stanzprozess beeinträchtigen. Weiterhin bereitet es Schwierigkeiten, die Rilllinien und die Brailleschrift gleichzeitig zu prägen, falls sich die Brailleschrift in der Nähe der Rilllinien befinden soll. Die Werkzeuge für das Prägen der Rilllinien und der Brailleschrift benötigen einen Mindestabstand voneinander. Darüber hinaus erhöht sich die benötigte Einstellzeit wegen der Vielzahl der Werkzeuge in der Stanzform.

In neuerer Zeit sind jedoch auch Vorrichtungen bekannt geworden, bei denen die Brailleschrift während der Verarbeitung in einer Faltschachtelklebemaschine eingeprägt wird. Hierbei wird beispielsweise die Brailleschrift mittels rotierender Prägewerkzeuge aufgebracht, wie beispielsweise die Druckschrift DE-U-202005017869 zeigt.

Um den hohen Anforderungen der Pharmaindustrie gerecht zu werden, ist eine sichere und nachvollziehbare Überprüfung der aufgebrachten Brailleprägungen unumgänglich.

Aufgabe der vorliegenden Erfindung ist es deshalb, eine Vorrichtung und ein Verfahren zur Inlinekontrolle von Brailleschriften bei der Faltschachtelherstellung zu schaffen.

Gelöst wird diese Aufgabe durch die kennzeichnenden Merkmale des Anspruchs 1 sowie die Verfahrensschritte des Anspruchs 6.

Eine Faltschachtelklebemaschine zur Herstellung von Faltschachteln aus Zuschnitten weist mehrere Bearbeitungsstationen und Fördervorrichtungen zum Fördern der Zuschnitte durch die einzelnen Bearbeitungsstationen auf, weiterhin eine Prägeeinrichtung mit rotierenden Prägewerkzeugen zur Einbringung einer Prägung in die Zuschnitte. Vor der Prägeeinrichtung ist ein Sollwertgeber zur Erfassung des Zuschnitts angebracht. Die gelieferten Signale steuern die Motorsteuerung der Prägeeinrichtung. Eine Zuschnittkontrolleinrichtung ist unmittelbar hinter der Prägeeinrichtung angeordnet. In einer Auswerteeinheit werden die Daten der Zuschnittkontrolleinrichtung und der Motorsteuerung auf mögliche Prägefehler ausgewertet. Eine derartige Vorrichtung ermöglicht eine besonders einfache Kontrolle aufgrund der gelieferten Signale.

In einer bevorzugten Ausführung wird die Motorsteuerung zusätzlich über einen Regler mit Daten über die Position des Prägewerkzeugs gesteuert.

In einer besonders bevorzugten Ausführungsform werden der Sollwertgeber und die Zuschnittkontrolleinrichtung von Fotozellen gebildet.

Vorteilhafterweise wird die Prägeeinrichtung von einem Servomotor angetrieben.

In einer weiteren bevorzugten Ausführungsform hat die Faltschachtelklebemaschine stromabwärts der Prägevorrichtung eine Schleuse zur Ausschleusung fehlerhafter Produkte.

Ein bevorzugtes Verfahren zur Inlinekontrolle von Prägungen, insbesondere von Brailleschriften bei der Faltschachtelherstellung weist die folgenden Schritte auf:
a) Vereinzelung der Zuschnitte im Einleger
b) Fördern eines Zuschnitts zur Prägeeinrichtung
c) Erfassung des Zuschnitts mit einer Fotozelle und Lieferung eines entsprechenden Signals an die Motorsteuerung
d) Starten der Prägeeinrichtung
e) Erfassung des Zuschnitts mit einer Fotozelle und Lieferung eines entsprechenden Signals
f) Überprüfung, ob Prägeeinrichtung aktiv
g1.)Ausschleusung des fehlerhaften Zuschnitts und weiter mit Schritt b) oder
g2.)Weitertransport des ordnungsgemäß geprägten Zuschnitts
h) Überprüfung, ob Zuschnitt zur Probeentnahme vorgesehen ist
i1.) Überprüfung des Zuschnitts
i2.) Weitertransport des Zuschnitts zur Ablage
k) Falls weitere Zuschnitte geprägt werden sollen, weiter mit Schritt b).

Ein weiteres bevorzugtes Verfahren weist einen zusätzlichen Schrift 1) zwischen den Schritten f) und h) auf:
1) Überprüfung, ob Prägung an vorgesehener Stelle es Zuschnitts durchgeführt wurde mit Hilfe der Motorregelung.

Mit diesem Verfahren ist es auf einfache Weise und kostengünstig möglich, die geforderten Kontrollen bei Brailleschriften durchzuführen.

Nachfolgend wird die Erfindung anhand eines vereinfacht dargestellten Ausführungsbeispiels näher erläutert.
- Fig. 1: zeigt in einer perspektivischen Darstellung einen Teil einer Faltschachtelklebemaschine mit einer Prägeeinrichtung für eine Brailleschrift.
- Fig. 2: zeigt in schematischer Darstellung den Ablauf der Inlinekontrolle
- Fig. 3: zeigt ein Funktionsdiagramm der Inlinekontrolle
- Fig. 4: zeigt ein Zeitdiagramm der Inlinekontrolle
- Fig. 5: zeigt ein Ablaufdiagramm zur Durchführung der Inlinekontrolle
- Fig. 6: zeigt ein Ablaufdiagramm zur Durchführung einer weiteren Inlinekontrolle.

Die in der Figur 1 nur ausschnittsweise dargestellte Faltschachtelklebemaschine enthält im Wesentlichen die üblichen oben beschriebenen Arbeitsstationen, von denen nur die Ausrichtestation und Vorbrechstation näher dargestellt sind. Ein nicht dargestellter Einleger zieht die zu verarbeitenden Zuschnitte mit hoher Geschwindigkeit aus einem Stapel nacheinander ab, damit diese einzeln den nachfolgenden Bearbeitungsstationen zugeführt werden. Auf den Einleger folgt eine Ausrichtstation 1, die gemeinsam mit der nachfolgenden Vorbrechstation 2 teilweise in den Figuren dargestellt ist. Die Ausrichtstation dient bekannterweise zum exakten Ausrichten der Zuschnitte so, dass nach dem Ausrichten die Rilllinien exakt in Transportrichtung verlaufen. Dazu enthält die Ausrichtstation 1 eine exakt in Transportrichtung der Zuschnitte ausgerichtete Führungsschiene, gegen die die Zuschnitte geführt und so ausgerichtet werden. Auf die Ausrichtstation 1 folgt eine Vorbrechstation 2, die Faltelemente enthält, um die Faltlappen der Zuschnitten vor- und zurück zu falten, damit die entsprechenden Längsrilllinien durch Knicken um 180° weich und geschmeidig gemacht werden. Auf den Vorbrecher 2 folgt als nächste Bearbeitungsstation eine nicht dargestellte Faltstation.

Die Fördereinrichtung zum Fördern der Zuschnitte durch die einzelnen Bearbeitungsstationen besteht aus zwei Riemenpaaren 3, 4, die sich entsprechend der einzelnen Bearbeitungsstationen aus einzelnen Segmenten aufbauen. Jedes der aus einem oberen und einem unteren Förderriemen bestehenden Riemenpaare 3, 4 eines Segments ist zur Einstellung der optimalen Angriffsposition an den sich ändernden Zuschnittsformaten querpositionierbar im Rahmen 22 der Maschine gelagert. Zwischen zwei Bearbeitungsstationen 1, 2, entsteht eine kurze Lücke zwischen dem Förderriemenpaaren 3, 4, in der Teile der Zuschnitte frei zugänglich sind und somit Bearbeitungswerkzeuge angreifen können.

In Fig. 1 ist zwischen zwei Bearbeitungsstationen 1, 2 einer Faltschachtelklebemaschine eine Prägeeinrichtung mit Prägewerkzeugen zur Prägung einer Brailleschrift in die Zuschnitte angeordnet. Bevorzugt ist die Prägeeinrichtung zwischen zwei Bearbeitungsstationen 1, 2 in einem Bereich angeordnet, in dem eine Lücke zwischen zwei Förderiemenpaaren 3, 4 besteht, so dass ein Teil der Zuschnitte frei liegt. In dem freiliegenden Bereich greifen die Prägewerkzeuge an.

Vorteilhaft ist die Prägeeinrichtung im vorderen Teil der Faltschachtelklebemaschine noch vor der ersten Faltstation angeordnet. Da vor der ersten Faltstation noch keine Teile des Zuschnitts gefaltet sind, kann die Brailleschrift an jeder Position über die Breite des Zuschnitts eingeprägt werden. Die Prägeeinrichtung 6 ist als Rotationsprägeeinrichtung ausgebildet und enthält ein rotierend angetriebenes Oberwerkzeug 7 und einem diesem zugeordnetes, ebenfalls rotierend angetriebenes Unterwerkzeug 8. Da bei der Schachtelherstellung die bedruckte Seite des Zuschnitts unten liegt und die Prägung der Braille-Schrift nach außen erfolgen muss, ist das Oberwerkzeug 7 mit einer produktindividuellen Patrize bestückt. Das Unterwerkzeug 8 enthält eine produktneutrale Matrize, die als Gegenform dient. So werden die Punkte der Braille-Schrift von oben nach unten durch das Zuschnittsmaterial geprägt.

Sowohl das Oberwerkzeug 7 als auch das Unterwerkzeug 8 sind mit einem Rotationsantrieb, im Ausführungsbeispiel ein Servomotor 9, verbunden. Der Servomotor 9 ist an einer Seitenplatte 5 der Einrichtung befestigt. Er treibt zwei Antriebswellen 10, 11 an, die sich über die gesamte Breite der Faltschachtelklebemaschine erstrecken und jeweils an ihrem Ende in den Seitenplatten der Einrichtung 5 gelagert sind. Die Antriebswelle 10 führt durch das Oberwerkzeug 7, die Antriebswelle 11 durch das Unterwerkzeug 8, wobei die Werkzeuge 7, 8 für eine Querpositionierung frei auf ihren jeweiligen Antriebswellen 10, 11 verschiebbar sind. Im Ausführungsbeispiel ist die Antriebswelle 11 des Unterwerkzeugs 8 direkt mir dem Servomotor 9 verbunden. Die Antriebswelle 10 des Oberwerkzeug 7 wird über an den Antriebswellen 10, 11 angebrachte, nicht näher dargestellte, Synchronscheiben und einem Doppelzahnriemen mit angetrieben. Der Doppelzahnriemen gewährleistet eine synchrone Rotation von Ober- und Unterwerkzeug 7, 8.

Alternativ kann auch das untere Prägewerkzeug 8 mit dem Antrieb der Fördereinrichtung 3, 4 gekoppelt sein, und das obere Prägewerkzeug 7 mit einem Rotationsantrieb versehen werden.

Zur Aufnahme der Prägekräfte sind sowohl das Oberwerkzeug 7, als auch das Unterwerkzeug 8 jeweils in Lagerböcken 14 gelagert, wobei die Lagerböcke 14 der Oberwerkzeuge 7 sich an einem oberen Querträger 15 abstützen und von diesem geführt werden. Die Lageböcke 14 der Unterwerkzeuge 8 stützen sich an einen unteren Querträger 16 ab und werden von diesem geführt. Die Lagerböcke 14 mit den daran befestigen Werkzeugen 7, 8 sind senkrecht zur Transportrichtung und somit quer über die Arbeitsbreite der Maschine stufenlos positionierbar und werden in ihrer Arbeitsposition durch Schrauben fixiert. Während der untere Querträger 16 an seinem Enden mit dem Gestellwänden des Maschinenrahmens 22 verschraubt und somit ortsfest gelagert ist, ist der oberer Querträger 15 an seitlichen Schwenkhebel 21 schwenkbar gelagert sind. Durch die Schwenkung des oberen Querträgers 15 lässt sich der Abstand des Oberwerkzeugs 7 von dem Unterwerkzeug 8 einstellen und somit an die Materialstärke der Zuschnitte anpassen. Die Einstellungen des Abstands erfolgt manuell über ein Handrad 17, dessen Drehbewegung durch ein Schneckengetriebe 18 in die Vertikalbewegung einer Spindel 19 umgewandelt wird. Die Vertikalbewegung der Spindel 19 bewirkt eine Änderung des Abstands des Oberwerkzeugs 7 vom Unterwerkzeug 8.

Alle Teile der Prägeeinrichtung 6 sind direkt oder indirekt in Seitenplatten 5 gelagert, die jeweils auf den Gestellwänden des Rahmens 22 der Maschine aufliegen und mittels Befestigungsschrauben an diesen befestigt sind. Durch Lösen der Befestigungsschrauben kann somit die Prägeeinrichtung 6 als ganzes aus der Faltschachtelklebemaschine entfernt werden.

Die Zuschnitte werden von den Förderriemenpaaren 3, 4 vom Einleger in die Ausrichtstation 1 transportiert. Dort werden sie ausgerichtet und an die Prägewerkzeuge 7, 8 herangeführt. Eine vor den Prägewerkzeugen 7, 8 angeordnete nicht dargestellte Fotozelle 23 erkennt einen in die Prägeeinrichtung 6 einlaufenden Zuschnitt und löst die Rotationsbewegung der Werkzeuge 7, 8 aus. Der Servomotor 9 beschleunigt die Werkzeuge 7, 8 auf eine Umfangsgeschwindigkeit, die der Fördergeschwindigkeit der Riemenpaare 3,4 entspricht. Diese Fördergeschwindigkeit wird durch einen in der Maschine angeordneten Tachometer ermittelt. Ohne Relativgeschwindigkeit zum weiter transportierten Zuschnitt prägen so die Werkzeuge 7, 8 die Braille-Schrift in den jeweiligen Zuschnitt bei dessen Durchlauf. Die geprägten Zuschnitte werden anschließend in die Vorbrechstation 2 gefördert und durchlaufen anschließend die weiteren Bearbeitungsstationen der Faltschachtelklebemaschine.

Fig. 2 zeigt in schematischer Darstellung den prinzipiellen Ablauf der Inlinekontrolle für die eingeprägte Brailleschrift. Eine solche Kontrolle ist notwendig, um den hohen Anforderungen der Pharmaindustrie gerecht zu werden. Die Zuschnitte 12 werden, wie bereits beschrieben, über Riemenpaare 3, 4, von denen in Fig. 2 nur ein Riemen des Riemenpaars 3 schematisch dargestellt ist, in Förderrichtung gemäß Pfeil A in die Prägeeinrichtung 6 transportiert. Eine der Prägeeinrichtung 6 vorgelagerte Fotozelle 23 erfasst die Vorderkante des Zuschnitts 12 und liefert ein Signal zum Start des in Fig. 2 nicht näher dargestellten Servomotors 9 zum Antrieb des Ober- und / oder Unterwerkzeuges (7, 8) der Prägeeinrichtung 6. Der Zuschnitt 12 wird weiter durch die Prägeeinrichtung 6 gefördert und unmittelbar nach der Prägeeinrichtung 6 von einer weiteren Fotozelle 24 erfasst. In einer nicht näher dargestellten Auswerteeinheit werden nun die Signale der zweiten Fotozelle 24 und der Motorsteuerung des Servomotors 9 dahingehend ausgewertet, ob die Prägeeinrichtung 6 zum Zeitpunkt, an dem der Zuschnitt 12 von der zweiten Fotozelle 24 detektiert wurde, aktiv war. Falls dies der Fall ist, wurde der Zuschnitt ordnungsgemäß mit der Brailleschrift versehen. Falls die Auswertung jedoch ergibt, dass die Prägeeinrichtung 6 nicht aktiv war, handelt es sich um einen fehlerhaften Zuschnitt, der anschließend über eine nicht näher dargestellte Schleuse 25 in bekannter Weise ausgeschleust werden kann. Die ordnungsgemäß geprägten Zuschnitte 13 werden dann in bekannter Weise von Transporteinrichtungen zur nächsten Bearbeitungsstation gefördert.

In dem in Fig. 3 dargestellten Funktionsdiagramm ist dieser Ablauf der Inlinekontrolle nochmals verdeutlicht. Eine Fotozelle 23 liefert das Sollwertsignal für die Motorsteuerung 26 des Servomotors 9. Über die Fotozelle 24 erfolgt eine Zuschnittkontrolle; das gelieferte Signal wird in einer Auswerteeinheit 27 mit der Aktivität der Prägevorrichtung 6 verglichen. In Fig. 3 ist darüber hinaus eine weitere Kontrollmöglichkeit dargestellt. Ein wesentliches Merkmal von Servoantrieben ist die Rückmeldung der Läuferposition durch Geber auf der Motorwelle. Aufgrund dieser Rückmeldung in Verbindung mit dem Signal der Fotozelle 23 kann überprüft werden, ob die Prägung auch an die vorbestimmte Stelle auf dem Zuschnitt aufgebracht wurde. Sollte die Auswertung ergeben, dass dies nicht der Fall ist, kann der Zuschnitt ebenfalls als fehlerhaft über die Schleuse 25 ausgeschleust werden.

Der zeitliche Ablauf der Inlinekontrolle ist im Zeitdiagramm der Fig. 4 dargestellt. Zum Zeitpunkt t₁ liefert die Fotozelle 24 ein Signal; gleichzeitig wird geprüft, ob die Prägung zum Zeitpunkt t₁ aktiv ist. Dies ist der Fall, also wird der Zuschnitt 12 ordnungsgemäß geprägt. Zum Zeitpunkt t₂ liefert die Fotozelle 24 ebenfalls ein Signal aufgrund eines erfassten Zuschnitts 12. Zum Zeitpunkt t₂ ist die Prägung jedoch nicht aktiv. Der Zuschnitt 12 wurde somit nicht ordnungsgemäß geprägt und wird ausgeschleust.

In Fig. 5 ist ein erfindungsgemäßes Verfahren zur Inlinekontrolle in Form eines Ablaufdiagramms dargestellt. Bei Produktionsstart werden die Zuschnitte 12 im Einleger vereinzelt und der erste Zuschnitt wird zur Prägeeinrichtung 6 gefördert. Der Zuschnitt wird von der Fotozelle 23 erfasst. Aufgrund des gelieferten Signals der Fotozelle 23 wird der Motor 9 der Prägeeinrichtung 6 gestartet. Der Zuschnitt 12 wird weiter gefördert und gleichzeitig wird die Brailleschrift in den Zuschnitt eingeprägt. Nach der Prägeeinrichtung 6 wird der Zuschnitt 12 von der Fotozelle 24 erfasst. Aufgrund des gelieferten Signals wird in einer Auswerteeinheit geprüft, ob gleichzeitig die Prägeeinrichtung aktiv ist. Ist dies nicht der Fall, wird der Zuschnitt über eine Schleuse 25 entfernt und der nächste Zuschnitt wird vom Einleger vereinzelt. Ergibt die Überprüfung in der Auswerteeinheit, dass die Prägeeinrichtung aktiv ist, während der Zuschnitt 12 von der Fotozelle 24 erfasst wird, erfolgt eine Überprüfung, ob der geprägte Zuschnitt 13 aufgrund eines gespeicherten Probeintervalls zur manuellen Überprüfung ausgeschleust werden soll. Ist dies der Fall, wird der Zuschnitt ausgeschleust; anschließend wird die Prägung manuell kontrolliert. Ist die Prägung in Ordnung, erfolgt die Vereinzelung des nächsten Zuschnitts m Einleger. Ist die Prägung nicht in Ordnung, wird die Produktion angehalten und die Zuschnitte seit der letzten Überprüfung entfernt. Die Überprüfung kann alternativ auch Inline mittels Scanner oder eines Kamerasystems geprüft werden. Bei diesem bekannten Verfahren werden die Braillepunkte erfasst, in Klartext ausgegeben und gegen die Referenz abgeglichen. Ist der Zuschnitt in Ordnung oder unterliegt er nicht der Prüfung gemäß festgelegtem Probeintervall, wird der Zuschnitt weiter gefördert und im Ausleger abgelegt. Es erfolgt eine Überprüfung, ob die benötigte Anzahl von Zuschnitten geprägt wurde. Ist dies der Fall wird die Produktion beendet, ansonsten wird im Einleger der nächste Zuschnitt vereinzelt.

In Fig. 6 ist ein weiteres Verfahren zur Inlinekontrolle in Form eines Ablaufdiagramms dargestellt. Gegenüber dem Verfahren gemäß Fig. 5 wird zusätzlich unter Ausnutzung der Fähigkeiten des Motorreglers die Positionsgenauigkeit der Prägung auf dem Zuschnitt 13 überprüft.

### Bezugszeichenliste

- 1: Ausrichtestation
- 2: Vorbrechstation
- 3: Riemenpaar
- 4: Riemenpaar
- 5: Seitenplatten der Einrichtung
- 6: Prägeeinrichtung
- 7: Oberwerkzeug
- 8: Unterwerkzeug
- 9: Servomotor
- 10: Antriebswelle
- 11: Antriebswelle
- 12: Zuschnitt ohne Prägung
- 13: Zuschnitt mit Prägung
- 14: Lagerbock
- 15: Querträger
- 16: Querträger
- 17: Handrad
- 18: Schneckengetriebe
- 19: Spindel
- 20: Tellerfederpaket
- 21: Schwenkhebel
- 22: Maschinenrahmen
- 23: Fotozelle
- 24: Fotozelle
- 25: Schleuse
- 26: Motorsteuerung
- 27: Auswerteeinheit
- 28: Motorregler

- A: Transportrichtung

## Patentansprüche

1. Faltschachtelklebemaschine zur Herstellung von Faltschachteln aus Zuschnitten, die mehrere Bearbeitungsstationen (1, 2, 6) und Fördervorrichtungen (3, 4) zum Fördern der Zuschnitte durch die einzelnen Bearbeitungsstationen aufweist, und einer Prägeeinrichtung (6) mit rotierenden Prägewerkzeugen (7, 8) zur Einbringung einer Prägung in die Zuschnitte,
**dadurch gekennzeichnet,**
**dass** vor der Prägeeinrichtung (6) ein Sollwertgeber (23) zur Erfassung des Zuschnitts angebracht ist, wobei die gelieferten Signale die Motorsteuerung (26) der Prägeeinrichtung steuern, und dass eine Zuschnittkontrolleinrichtung (24) unmittelbar hinter der Prägeeinrichtung angebracht ist, wobei in einer Auswerteeinheit (27) die Daten der Zuschnittkontrolleinrichtung (24) und der Motorsteuerung (26) auf mögliche Prägefehler ausgewertet werden.

2. Faltschachtelklebemaschine nach Anspruch 1.
**dadurch gekennzeichnet,**
**dass** die Motorsteuerung (26) zusätzlich über einen Regler (28) mit Daten über die Position des Prägewerkzeugs gesteuert wird.

3. Faltschachtelklebemaschine nach einem der vorhergehenden Ansprüche,
**dadurch gekennzeichnet,**
**dass** der Sollwertgeber (23) und die Zuschnittkontrolleinrichtung (24) von Fotozellen gebildet werden.

4. Faltschachtelklebemaschine nach einem der vorhergehenden Ansprüche,
**dadurch gekennzeichnet,**
**dass** die Prägeeinrichtung von einem Servomotor (9) angetrieben wird.

5. Faltschachtelklebemaschine nach einem der vorhergehenden Ansprüche,
**dadurch gekennzeichnet,**
**dass** die Machine stromabwärts der Prägevorrichtung (6) eine Schleuse (25) zur Ausschleusung fehlerhafter Produkte aufweist.

6. Ein Verfahren zur Inlinekontrolle von Prägungen, insbesondere von Brailleschriften bei der Faltschachtelherstellung weist die folgenden Schritte auf:
a) Vereinzelung der Zuschnitte im Einleger
b) Fördern eines Zuschnitts zur Prägeeinrichtung (6)
c) Erfassung des Zuschnitts mit einer Fotozelle (23) und Lieferung eines entsprechenden Signals an die Motorsteuerung (26)
d) Starten der Prägeeinrichtung (6)
e) Erfassung des Zuschnitts mit einer Fotozelle (24) und Lieferung eines entsprechenden Signals
f) Überprüfung, ob Prägeeinrichtung (6) aktiv
g1) Ausschleusung des fehlerhaften Zuschnitts und weiter mit Schritt b) oder
g2) Weitertransport des ordnungsgemäß geprägte Zuschnitts
h) Überprüfung, ob Zuschnitt zur Probeentnahme vorgesehen ist
i1) Liberprüfung des Zuschnitts
i2) Weitertransport des Zuschnitts zur Ablage
k) Falls weitere Zuschnitte geprägt werden sollen, weiter mit Schritt b).

7. Verfahren gemäß Anspruch 6
**gekennzeichnet durch**
den zusätzlichen Schritt 1) zwischen den Schritten f) und h)
l) Überprüfung, ob Prägung an vorgesehener Stelle des Zuschnitts durchgeführt wurde mit Hilfe der Motorregelung

## Claims

1. A folded box gluing machine for making folded boxes from blanks comprising: a plurality of processing stations (1, 2,6) and conveying mechanisms (3, 4) for conveying the blanks through the individual processing stations, and an embossing mechanism (6) with rotating embossing tools (7,8) so as to emboss the blanks, **characterized in that** a setpoint generator (23) for sensing the blank is arranged in front of the embossing mechanism (6), wherein the supplied signals control the motor control unit (26) of the embossing mechanism; and that a blank monitoring device (24) is arranged directly after the embossing mechanism, wherein the data of the blank monitoring device (24) and of the motor control unit (26) are evaluated for potential embossing errors in an evaluating unit (27).

2. The folded box gluing machine according to claim 1, **characterized in that** the motor control unit (26) is furthermore controlled via a controller (28) using data on the position of the embossing tool.

3. The folded box gluing machine according to one of the preceding claims, **characterized in that** the setpoint generator (23) and the blank monitoring device (24) are formed by photocells.

4. The folded box gluing machine according to one of the preceding claims, **characterized in that** the embossing mechanism is driven by a servomotor (9).

5. The folded box gluing machine according to one of the preceding claims, **characterized in that** downstream of the embossing mechanism (6) the machine is equipped with a gate (25) for discharging defective products.

6. A method for inline control of embossings, in particular of Braille writing for manufacturing folded boxes comprising the following steps:
a) separating the blanks in the feeder
b) conveying a blank to the embossing mechanism (6)
c) sensing the blank using a photocell (23) and transmitting the corresponding signal to the motor control unit (26)
d) starting the embossing mechanism (6)
e) sensing the blank using a photocell (24) and transmitting a corresponding signal
f) checking whether the embossing mechanism (6) is active
g1) discharging the defective blank and continuing with step b) or
g2) onward conveying of the correctly embossed blank
h) checking whether the blank is intended for sampling
i1) checking the blank
i2) onward conveying of the blank to the delivery
k) in the case further blanks are to be embossed, continuing with step b).

7. The method in accordance with claim 6, **characterized by** the additional step l) in-between steps f) and h)
l) checking whether the blank was embossed at the intended position by means of the motor control.

## Revendications

1. Machine encolleuse de boîtes pliantes à partir de découpes, qui présente plusieurs postes de traitement (1, 2, 6) et des dispositifs de transport (3, 4) pour le transport des découpes à travers chacun des postes de traitement et un dispositif d'estampage (6) avec des outils d'estampage (7, 8) pour l'application d'une impression en relief sur les découpes,
**caractérisée en ce**
**qu'**en amont du dispositif d'estampage (6), il est disposé un indicateur de valeurs de consigne (23) pour la détection de la découpe, les signaux fournis commandant la commande de moteur (26) du dispositif d'estampage et en ce que le dispositif de contrôle de découpe (24) est appliqué directement derrière le dispositif d'estampage, dans une unité d'analyse (27) les données du dispositif de contrôle de découpe (24) et de la commande de moteur (26) étant analysées pour détecter des erreurs possibles d'estampage.

2. Machine encolleuse de boîtes pliantes selon la revendication 1, **caractérisée en ce que** la commande moteur (26) est commandée en supplément par un régulateur (28) avec des données sur la position de l'outil d'estampage.

3. Machine encolleuse de boîtes pliantes selon l'une des revendications précédentes, **caractérisée en ce que** l'indicateur de valeur de consigne (23) et le dispositif de contrôle de découpe (24) sont formés par des cellules photoélectriques.

4. Machine encolleuse de boîtes pliantes selon l'une des revendications précédentes, **caractérisée en ce que** le dispositif d'estampage est entraîné par un servomoteur (9).

5. Machine encolleuse de boîtes pliantes selon l'une des revendications précédentes, **caractérisée en ce que** la machine présente en aval du dispositif d'estampage (6) un sas (25) pour l'évacuation des produits défectueux.

6. Un procédé pour le contrôle en ligne d'empreintes, en particulier, d'inscriptions en braille lors de la fabrication de boîtes pliantes présente les étapes suivantes:
a) Individualisation des découpes dans le margeur
b) Transport d'une découpe au dispositif d'estampage (6)
c) Détection d'une découpe avec une cellule photoélectrique (23) et fourniture d'un signal correspondant à la commande de moteur (26)
(d) Démarrage du dispositif d'estampage (6)
e) Détection de la découpe avec une cellule photoélectrique (24) et fourniture d'un signal correspondant
f) Contrôle si le dispositif d'estampage (6) est actif
g1) Evacuation de la découpe défectueuse et poursuite avec étape b) ou
g2) transport de la découpe estampée correctement
h) Vérification si la découpe est prévue pour le prélèvement d'échantillon
i1) Vérification de la découpe
i2) Transport de la découpe au dépôt
k) si d'autres découpes doivent être estampées pour poursuivre avec l'étape b).

7. Procédé selon la revendication 6, **caractérisé par** l'étape suivante 1) entre les étapes f) et h)
l) vérification si l'empreinte a été effectuée à l'endroit prévu de la découpe à l'aide du réglage moteur.
